# FASCICULE DE BREVET EUROPEEN

(11) **EP 0 473 898 B1**
(45) Date de publication et mention de la délivrance du brevet: **17.08.1994**
(21) Numéro de dépôt: 91110816.5
(22) Date de dépôt: 29.06.1991
(51) Int. Cl.: A63C 5/00

(54) **Ski de fond, notamment pour la pratique du pas alternatif**
Langlaufski, insbesondere für die Praxis des abwechselnden Schrittes
Cross country ski, especially for the practice of alternative steps

(30) Priorité: 24.08.1990 FR 9010747
(43) Date de publication de la demande: 11.03.1992
(73) Titulaire: SALOMON S.A., 74370 Pringy (FR)
(72) Inventeur: Bejean, Alain, F-74540 Alby sur Cheran (FR)

(56) Documents cités:
- WO-A-86/04824
- DE-A- 3 619 118
- DE-A- 3 929 625

## Description

La présente invention est relative aux skis de fond, et plus particulièrement à ceux utilisés pour la pratique du pas classique, dit alternatif, par opposition au pas de patineur.

Un ski de fond comporte de façon générale une partie centrale cambrée au repos à convexité tournée vers le haut, délimitée par deux lignes de contact avec le sol, respectivement avant et arrière, et séparant cette partie centrale respectivement de la spatule et du talon du ski. La zone d'appui du pied du skieur se situe en position moyenne par rapport à cette partie centrale, au moins approximativement.

Pendant l'exercice du pas alternatif, cet appui du pied se manifeste entre la semelle du ski et le sol, essentiellement en deux points ou zones très restreintes, bien localisées.

Lors de l'impulsion pour la progression en avant, le pied du skieur prend appui au niveau de l'articulation métatarso-phalangienne, de qui définit la position du point d'appui sur le ski ou point d'appui d'impulsion. C'est au niveau de ce point que s'exerce le maximum de pression pour mettre le ski à plat par élasticité à l'encontre de la cambrure de la partie centrale.

Dans la phase de glissement ou d'avancée du ski, c'est par le talon que le pied prend appui sur le ski. Du fait de la cambrure d'origine du ski, et de la position relative du pied par rapport à celle-ci, cet appui du talon laisse en avant de son point d'application une zone résiduelle cambrée qui correspond donc à une pression nulle du ski sur le sol, et qui est communément appelée "chambre à fart". C'est en effet dans cette zone qu'il est le plus judicieux d'appliquer à la semelle du ski un fart de retenue ou tout autre moyen s'opposant au recul, tel qu'écailles, peau de phoque, revêtement chimique anti-recul, etc... Ce fart de retenue, ou cet autre moyen, ne produit un effet que par son contact avec le sol, c''est-à-dire lors de la phase d'impulsion en empêchant le ski de reculer, par la réaction positive que le sol peut alors exercer sur lui.

Cette répartition le long de la semelle du ski revêt une grande importance puisqu'elle conditionne l'efficacité de l'impulsion transmise par l'appui métatarso-phalangien en phase d'impulsion et la qualité du glissement lors de l'appui du talon.

Pour un ski classique destiné essentiellement au pas alternatif, on s'aperçoit, comme illustré à la figure 1, que cette distribution de pression le long du ski n'est pas idéale. Ce diagramme représente la pression de contact en ordonnée, en fonction de la position sur le ski en abscisse, entre la spatule S et le talon du ski Ts, respectivement dans la phase d'impulsion, en trait mixte, et dans la phase de glissement, en trait plein. Les points d'appui en impulsion et du talon sont respectivement référencés par Pi et T. On constate que si, dans la phase de glissement ou d'appui du talon, la chambre à fart 8, ou zone de pression nulle, existe bel et bien, lors de la phase d'impulsion (trait mixte), la pression, maximale au niveau du point d'impulsion Pi, s'exerce de part et d'autre de ce point de façon très large et diffuse d'une part, et avec relativement peu d'intensité, dans la zone de la chambre à fart 8 d'autre part, ce qui nuit très notablement à l'efficacité de l'impulsion.

La présente invention vise à éliminer cet inconvénient ou, tout au moins, à en réduire l'importance de façon significative, en concentrant la pression d'impulsion sur la zone de la chambre à fart 8.

Le document DE-A-3 619 118 concerne un ski alpin comprenant plusieurs couches dont une poutre supérieure et une poutre inférieure, espacées l'une de l'autre dans la région centrale et se rejoignant aux extrémités de façon à définir une chambre dans laquelle sont disposés des éléments élastiques et amortissants.

Le document WO-A-86/04824 concerne également un ski alpin formé de deux parties superposées qui délimitent un espace intermédiaire, au moins dans la partie des fixations. Les parties sont maintenues à distance l'une de l'autre par des pièces d'entretoise. Il est formé ainsi une boite résistante à la torsion dans la région où les parties sont superposées.

Les caractéristiques et avantages de l'invention apparaitront à la lumière de la description de plusieurs modes de réalisation qui suit, et pour l'intelligence de laquelle on se référera aux dessins, dont:
- la figure 1, déjà évoquée, est un diagramme explicitant l'état de la technique connue,
- la figure 2 est une vue en coupe longitudinale d'un ski au repos où est mise en oeuvre la présente invention,
- la figure 3 est une vue de dessus du même ski,
- la figure 4 est une vue latérale du même ski pendant la phase de glissement,
- la figure 5 est aussi une vue latérale du même ski, mais pendant la phase d'impulsion,
- les figures 6 et 7 sont deux diagrammes en représentation analogue à celui de la figure 1, et montrant la distribution des pressions de contact selon deux modes de réalisation de l'invention,
- les figures 8 et 9 illustrent en coupe transversale partielle respectivement pour un ski classique et pour un ski dit trapézoïdal, deux exemples d'exécution de l'invention,
- les figures 10 et 11 représentent en coupe longitudinale partielle le détail de deux modes de réalisation de l'invention,
- les figures 12 et 13 illustrent en coupe longitudinale partielle respectivement deux procédés de réalisation d'un ski selon l'invention.
- la figure 14 est une vue en coupe longitudinale du ski selon un mode de réalisation particulier,
- la figure 15 est une vue en coupe transversale du ski selon le mode de réalisation de la figure 14.
- les figures 16a et 16b sont des vues en coupe longitudinale et de dessous montrant un mode de réalisation de l'élément antirecul amovible,
- les figures 17a, 17b, 17c sont des vues en coupe longitudinale et transversale ainsi qu'une vue de dessous montrant un deuxième mode de réalisation de l'élément antirecul amovible.

Selon l'invention, on propose pour s'affranchir, ou du moins,pour en réduire considérablement l'importance, des inconvénients évoqués plus haut, de ménager dans l'épaisseur du ski, dans la zone de la partie centrale correspondant au moins approximativement à l'emprise du pied du skieur, une partie vide ou fente transversale traversant le ski pour définir deux poutres respectivement supérieure et inférieure. Lors de l'appui d'impulsion, la poutre supérieure, en fléchissant, vient en contact avec la poutre inférieure qui fléchit à son tour pour engendrer la pression de contact avec le sol qui permet l'impulsion.

On voit aux dessins un ski de fond avec son talon T_{S}, sa spatule S, et ses lignes de contact avec le sol respectivement avant 2 et arrière 3 délimitant entre elles la partie centrale 1. Une chaussure 4 est très schématiquement figurée, mettant en évidence les points d'application des efforts de l'appui de talon T et de l'appui d'impulsion ou métatarso-phalangien Pi. Dans l'épaisseur de la partie centrale 1 et dans la zone plus restreinte correspondant plus particulièrement à celle que recouvre l'ensemble de la chaussure 4, est ménagé un vide, par exemple sous forme d'une fente 5 de faible épaisseur. Cette fente 5 définit une zone de partage en les séparant, entre deux poutres respectivement supérieure 6 et inférieure 7. Cette fente longitudinale, transversalement traversante, se situe en arrière du point dit d'équilibre P1 du ski, qui correspond à la localisation de l'extrémité avant de la chaussure 4. Elle s'étend par ailleurs vers l'arrière jusqu'à un point situé à proximité du point T où s'exerce en phase de glissement la force d'appui du talon de la chaussure 4. De préférence, la fente 5 se situe dans l'épaisseur du ski au niveau de la fibre neutre de celui-ci.

Comme on le voit mieux aux figures 4 et 5, la fente 5 remplit deux fonctions distinctes. En phase de glissement(figure 4),lors de l'appui du talon T, elle creuse vers le haut la chambre à fart 8, évoquée plus haut dans l'introduction, par un phénomène de cisaillement induit entre la poutre supérieure 6 et la poutre inférieure 7. D'autre part, en phase d'impulsion(figure 5), elle permet la mise à plat de façon optimale, c'est-à-dire avec le maximum d'intensité, de la chambre à fart 8 sur le sol par appui lors de l'impulsion Pi de la poutre supérieure 6 sur la poutre inférieure 7.

Avantageusement, le point d'impulsion Pi situé dans la zone de la fente 5 sera localisé en avant du centre de celle-ci et de préférence aux deux tiers de celle-ci. En effet, on remarque que si le point d'impulsion Pi est centré longitudinalement par rapport à la fente 5, on n'obtient pas une distribution optimale des pressions de contact entre la semelle du ski et le sol lors de l'effort d'impulsion. C'est ce qu'illustre le diagramme de la figure 6 en représentation analogue à celle de la figure 1, où l'on note de part et d'autre de la zone du point d'impulsion Pi, où on a un pic d'intensité, deux plages de pression d'intensité encore très importante. Les pressions exercées correspondent à une charge équivalente au poids normal d'un skieur, soit environ 60 à 85 kgs.

Le diagramme de la figure 7 montre la répartition des pressions de contact lorsque le point d'impulsion Pi se situe, comme dit plus haut, aux deux tiers de la fente 5 en direction de la spatule S du ski.

La longueur de la fente 5 peut être bien évidemment variable et est fonction de la longueur du ski et de la pointure de la chaussure 4 du porteur. Il est clair que plus la longueur de la fente 5 augmentera, plus la chambre à fart 8 aura tendance à se creuser, et donc plus la pression de contact augmentera dans cette zone lors de l'appui d'impulsion Pi. Pour un ski moyen, la longueur de la fente 5 peut varier, par exemple entre 150 et 300 mm selon la rigidité en flexion de la poutre supérieure 6. Dans une zone préférentielle de 210 à 250 mm, seule la pression d'impulsion Pi varie de façon significative et augmente,la pression dans la zone de la chambre à fart 8 restant approximativement constante.

Pour un skieur particulièrement exigeant, on peut chercher à régler la longueur de la fente 5 en fonction de la pointure de la chaussure 4 et du poids du skieur. Ceci peut être réalisé en plaçant dans la fente 5 une cale en contact avec les poutres supérieure 6 et inférieure 7, cette cale pouvant être équipée d'un curseur déplaçable longitudinalement dans la fente 5 et éventuellement verrouillable en position de réglage. De même, on peut prévoir un réglage de l'épaisseur de la fente moyennant l'utilisation de cales longitudinales de plus ou moins grande épaisseur.

Il faut par ailleurs noter que l'épaisseur de la fente 5, si elle doit être suffisante, doit néanmoins rester relativement faible, à défaut de quoi le ski serait par trop fragilisé. Une épaisseur de l'ordre de 2 à 4 mm s'avère donner d'excellents résultats.

Si la fente 5 reste latéralement ouverte vers l'extérieur, peuvent survenir des intrusions intempestives de neige, boue, graviers ou autres corps étrangers indésirables. Aussi peut-on prévoir que la fente 5 soit remplie d'un matériau élastique très facilement déformable en compression, tel par exemple qu'une mousse plastique. La fente 5 peut également être latéralement obturée par un soufflet ou tout autre moyen équivalent.

La fente 5 qui vient d'être décrite peut en outre être réalisée dans tout type de ski, par exemple classique comme illustré en coupe ransversale à la figure 8, de section trapézoïdale curviligne ou non, comme à la figure 9, ou même de section complètement dissymétrique (non représenté).

La fente 5, dans les diverses variantes qui viennent d'être évoquées, peut également être ménagée obliquement, rectilignement ou non, dans l'épaisseur du ski, comme il est représenté à la figure 10 en coupe longitudinale partielle, se relevant de la zone du talon T vers le point d'impulsion Pi. Cette disposition induit une gradation dans la résistance à la flexion de la poutre supérieure 6, cette flexion étant plus forte dans la zone du point d'impulsion Pi, en favorisant la mise à plat de la chambre à fart 8, mais cependant, elle tend à fragiliser la poutre supérieure 6 dans cette zone.

De même, comme illustré à la figure 11, la fente 5 peut être prévue d'épaisseur variable, celle-ci croissant du talon T vers le point d'impulsion Pi. Cette disposition présente approximativement les mêmes avantages que celle qui vient d'être exposée immédiatement ci-dessus.

Pour la réalisation de la fente 5 dans l'épaisseur du ski, plusieurs modes sont envisageables.

On peut procéder par usinage classique par enlèvement de matière sur le ski fini. Cette solution présente cependant l'inconvénient que le noyau du ski, en mousse plastique rigide généralement (telle le polyuréthane), n'a pas une résistance intrinsèque suffisante pour supporter convenablement les efforts de cisaillement.

Une autre solution exempte de cet inconvénient consiste à surmouler indépendamment l'une de l'autre chacune des poutres supérieure 6 et inférieure 7 sur une épaisseur de renfort 9, constituée par exemple de fibre et galbée en creux pour définir les parois supérieure et inférieure de la fente 5. Les deux poutres 6, 7 sont alors assemblées par collage, comme illustré à la figure 12. Dans ce cas, il est possible de se contenter d'une seule poutre (galbée en creux), de préférence la supérieure 6, la seconde 7 étant plane du côté de sa face de collage.

Il est également possible de procéder d'abord par enrobage d'une noyau de moulage plein 10, définissant la future fente 5, par deux renforts 9 similaires à ceux précédemment évoqués, et de surmouler ensuite le reste du ski, notamment les poutres 6 et 7, autour du noyau 10 enrobé 9. Le noyau de moulage 10 est ensuite retiré, libérant ainsi la fente 5 définitive. Ces diverses opérations successives, classiques pour l'homme du métier, sont illustrées à la figure 13.

Enfin, comme l'illustrent les figures 14 et 15, il est possible de réaliser la fente 5 par construction d'une poutre inférieure 7 rassemblant tous les éléments de résistance mécanique, à savoir, le noyau, la semelle, les renforts, etc... et d'une poutre supérieure 6 en matière plastique moulée recouvrant la fente sur une longueur au moins égale à celle-ci.

Cette poutre peut avantageusement être munie d'une nervure longitudinale 61 dans laquelle vient coopérer une rainure complémentaire 41 réalisée dans la semelle de la chaussure 4.

L'assemblage de la poutre supérieure 6 à la poutre inférieure 7 peut être réalisée par tout moyen tel que par collage, soudage par vibration, etc...

Comme il a été précisé plus haut, il existe différents moyens s'opposant au recul du ski (écailles, fart, peau de phoque,...) correspondant à différents types de neige et qui sont plus ou moins longs et complexes à mettre en place sous le ski.

Les figures 16a et 16b montrent une solution avantageuse pour résoudre ce problème : sous la semelle du ski, au niveau de la chambre à fart 8, une plaque amovible 63 supportant le système anti-recul 64 peut être mise en place et enlevée rapidement. La poutre inférieure 7 comporte au niveau de la chambre à fart 8 un évidement 61 pouvant éventuellement avoir une largeur équivalente au ski. Cet évidement 61 sert de logement à un boitier 62 fixé dans l'évidement 61 par tout moyen tel que vissage, collage, soudage. Ce boitier peut aussi être obtenu directement lors de la fabrication du ski par moulage ou usinage. Une plaque amovible 63, avantageusement en matière plastique, vient s'encastrer dans le boitier 62 et tient en place par frottement ou encliquetage. Sur cette plaque amovible, est fixé le système anti-recul 64 que l'on désire utiliser sous le ski. Il suffit que le skieur possède plusieurs plaques amovibles 63, avec sur chacune d'entre elles un ou plusieurs systèmes anti-recul pour pouvoir choisir au dernier moment le système le mieux adapté aux circonstances. Il est également possible qu'une plaque amovible 63 ne possède pas de système anti-recul sur tout ou partie de sa surface.

Un autre mode de réalisation du boitier 62 et de la plaque amovible 63 est représenté aux figures 17a, 17b, 17c. Le boitier 62, représenté ici sur toute la largeur du ski, comporte 2 rainures 65, la plaque amovible 63 coulissant dans ces rainures 65. Afin de permettre la mise en place de la plaque amovible 63 par coulissement dans le boitier 62, la rainure 65 est supprimée dans une extrémité 66 pour pouvoir déformer en flexion la plaque amovible 63, comme cela est représenté en trait pointillé 67 pour que la plaque amovible 63 puisse passer au-dessus du rebord 68 du boitier 62, aussi bien lors de la mise en place que lors de l'extraction de la plaque amovible 63. Une encoche 69, prévue dans la plaque amovible 63 (ou dans le rebord 68) facilite la manoeuvre pour extraire cette plaque.

## Revendications

1. Ski de fond, notamment pour la pratique du pas alternatif, comportant une partie centrale (1) cambrée vers le haut, sur laquelle est destinée à venir s'assujettir une chaussure (4) dont la zone du talon (T) sert d'appui au pied du porteur lors de la phase de glissement du ski, et dont la zone métatarso-phalangienne sert d'appui d'impulsion (Pi) au pied lors de la phase de prise d'impulsion, caractérisé par le fait que dans la zone d'emprise de la chaussure (4) de la partie centrale (1), est ménagée une fente (5) transversale traversant le ski et définissant dans l'épaisseur de celui-ci deux poutres respectivement supérieure (6) et inférieure (7).

2. Ski de fond selon la revendication 1, caractérisé par le fait que la fente (5) s'étend vers l'avant au-delà du point d'appui d'impulsion (Pi).

3. Ski de fond selon la revendication 1 ou la revendication 2, caractérisé par le fait que la fente (5) s'étend vers l'avant jusqu'au point d'équilibre (P1) définissant l'extrémité antérieure de la chaussure (4).

4. Ski de fond selon la revendication 2 ou la revendication 3, caractérisé par le fait que le point d'impulsion (Pi) est situé dans le sens longitudinal en avant du centre de la fente (5).

5. Ski de fond selon la revendication 4,caractérisé par le fait que le point d'impulsion (Pi) est situé dans le sens longitudinal aux deux tiers de la longueur de la fente (5).

6. Ski de fond selon l'une quelconque des revendications 1 à 5, caractérisé par le fait qu'au moins au niveau de la fente (5), il est de section transversale classique rectangulaire.

7. Ski de fond selon l'une quelconque des revendications 1 à 5, caractérisé par le fait qu'au moins au niveau de la fente (5), il est de section transversale trapézoïdale, curviligne ou non.

8. Ski de fond selon l'une quelconque des revendications 1 à 5, caractérisé par le fait qu'au moins au niveau de la fente (5), il est de section transversale dissymétrique.

9. Ski de fond selon l'une quelconque des revendications 1 à 5, caractérisé par le fait que la fente (5) est ménagée obliquement dans l'épaisseur du ski.

10. Ski de fond selon l'une quelconque des revendications 1 à 5, caractérisé par le fait que la fente (5) est d'épaisseur variable dans le sens longitudinal du ski.

11. Ski de fond selon l'une quelconque des revendications 1 à 8, caractérisé par le fait que dans l'épaisseur du ski, la fente (5) se situe au niveau de la fibre neutre.

12. Ski de fond selon l'une quelconque des revendications 1 à 11, caractérisé par le fait que dans la fente (5), est disposée une cale déplaçable longitudinalement pour régler la longueur active de la fente(5).

13. Ski de fond selon l'une quelconque des revendications 1 à 12, caractérisé par le fait que la fente (5) est remplie d'un matériau élastique très facilement déformable en compression.

14. Ski de fond selon l'une quelconque des revendications 1 à 12, caractérisé par le fait que la fente (5) est latéralement obturée par un soufflet ou autre moyen d'étanchéité équivalent.

15. Ski de fond selon l'une quelconque des revendications 1 à 14, caractérisé par le fait que la fente (5) est réalisée par usinage par enlèvement de matière sur le ski fini.

16. Ski de fond selon l'une quelconque des revendications 1 à 14, caractérisé par le fait que chacune des poutres supérieure (6) et inférieure (7) est obtenue séparément par surmoulage sur une épaisseur de renfort (9) galbée pour définir les parois supérieure et inférieure de la fente (5), et que les poutres (6, 7) sont alors assemblées par collage.

17. Ski de fond selon l'une quelconque des revendications 1 à 14, caractérisé par le fait qu'il est réalisé par enrobage d'un noyau de moulage plein (10) par deux couches de renfort galbées (9), par surmoulage sur les renforts (9) du reste du ski, notamment des poutres supérieure (6) et inférieure (7), et élimination du noyau de moulage (10).

18. Ski de fond selon l'une quelconque des revendications 1 à 14, caractérisé par le fait que la fente (5) est réalisée après assemblage d'une poutre inférieure (7) rassemblant tous les éléments de résistance mécanique et d'une poutre supérieure (6) en matière plastique moulée recouvrant la fente (5).

19. Ski de fond selon la revendication 18, caractérisé par le fait que la poutre (6) est munie d'une nervure longitudinale (61) dans laquelle vient coopérer une rainure complémentaire (41) réalisée dans la semelle de la chaussure (4).

20. Ski de fond selon les revendications 1 à 19, caractérisé par le fait qu'il comporte sous la semelle, au niveau de la chambre à fart 8, une plaque amovible 63 supportant le système anti-recul 64.

21. Ski de fond selon la revendication 20, caractérisé par le fait que la plaque amovible 63 s'encastre dans un boitier 62.

22. Ski de fond selon la revendication 20, caractérisé par le fait que la plaque amovible 63 coulisse dans les rainures 65 du boitier 62.

## Patentansprüche

1. Langlaufski, insbesondere für die Ausführung des abwechselnden Schrittes, der einen zentralen Teil (1) aufweist, der nach oben gewölbt ist, auf dem ein Schuh (4) dazu bestimmt ist, befestigt zu werden, dessen Bereich der Ferse (T) zur Abstützung für den Fuß des Trägers bei der Gleitphase des Ski dient, und wobei der Mittelfußzehenglied-Bereich zur Abstützung des Abstoßes (Pi) für den Fuß bei der Phase des Abstoßens dient,
**dadurch gekennzeichnet**,
daß in dem Bereich des Haltens des Schuhes (4) des zentralen Teiles (1) ein transversaler Schlitz (5) ausgespart ist, der den Ski durchquert und in der Dicke desselben zwei Träger, einen oberen (6) bzw. einen unteren (7) definiert.

2. Langlaufski gemäß Anspruch 1, dadurch gekennzeichnet, daß der Schlitz (5) sich nach vorne über den Abstützpunkt des Abstoßens (Pi) erstreckt.

3. Langlaufski gemäß Anspruch 1 oder Anspruch 2, dadurch gekennzeichnet, daß der Schlitz (5) sich nach vorne bis zu dem Gleichgewichtspunkt (P1) erstreckt, der das vordere Ende des Schuhes (4) definiert.

4. Langlaufski gemäß Anspruch 2 oder Anspruch 3, dadurch gekennzeichnet, daß der Abstoßpunkt (Pi) in der longitudinalen Richtung vor dem Zentrum des Schlitzes (5) angeordnet ist.

5. Langlaufski gemäß Anspruch 4, dadurch gekennzeichnet, daß der Abstoßpunkt (Pi) in der longitudinalen Richtung auf zwei Dritteln der Länge des Schlitzes (5) angeordnet ist.

6. Langlaufski gemäß einem der Ansprüche 1 bis 5, dadurch gekennzeichnet, daß zumindest auf dem Niveau des Schlitzes (5) er von transversalem klassischem rechtwinkligem Querschnitt ist.

7. Langlaufski gemäß einem der Ansprüche 1 bis 5, dadurch gekennzeichnet, daß zumindest auf dem Niveau des Schlitzes (5) er von transversalem trapezförmigem Querschnitt, gekrümmt oder nicht, ist.

8. Langlaufski gemäß einem der Ansprüche 1 bis 5, dadurch gekennzeichnet, daß zumindest auf dem Niveau des Schlitzes (5) er von transversalem disymmetrischem Querschnitt ist.

9. Langlaufski gemäß einem der Ansprüche 1 bis 5, dadurch gekennzeichnet, daß der Schlitz (5) schräg in der Dicke des Ski ausgespart ist.

10. Langlaufski gemäß einem der Ansprüche 1 bis 5, dadurch gekennzeichnet, daß der Schlitz (5) von variabler Dicke in der longitudinalen Richtung des Ski ist.

11. Langlaufski gemäß einem der Ansprüche 1 bis 8, dadurch gekennzeichnet, daß in der Dicke des Ski der Schlitz (5) sich auf dem Niveau der neutralen Faser befindet.

12. Langlaufski gemäß einem der Ansprüche 1 bis 11, dadurch gekennzeichnet, daß in dem Schlitz (5) ein longitudinal verschiebbarer Keil angeordnet ist, um die aktive Länge des Schlitzes (5) zu regulieren.

13. Langlaufski gemäß einem der Ansprüche 1 bis 12, dadurch gekennzeichnet, daß der Schlitz (5) mit einem elastischen Material gefüllt ist, das sehr leicht durch Zusammendrücken deformierbar ist.

14. Langlaufski gemäß einem der Ansprüche 1 bis 12, dadurch gekennzeichnet, daß der Schlitz (5) lateral durch einen Schutzbalg oder ein anderes äquivalentes Dichtungsmittel geschlossen ist.

15. Langlaufski gemäß einem der Ansprüche 1 bis 14, dadurch gekennzeichnet, daß der Schlitz (5) durch maschinelles Bearbeiten durch Entfernen von Material auf dem fertigen Ski hergestellt wird.

16. Langlaufski gemäß einem der Ansprüche 1 bis 14, dadurch gekennzeichnet, daß jeder der oberen (6) und unteren (7) Träger getrennt durch Formen auf einer Verstärkungsdicke (9) erhalten wird, die ausgebaucht ist, um die oberen und unteren Wände des Schlitzes (5) zu definieren, und daß die Träger (6, 7) dann durch Kleben zusammengefügt werden.

17. Langlaufski gemäß einem der Ansprüche 1 bis 14, dadurch gekennzeichnet, daß er durch Ummantelung eines vollen Gußkernes (10) mit zwei ausgebauchten Verstärkungsschichten (9) durch Formen auf den Verstärkungen (9) des Restes des Ski hergestellt ist, insbesondere der oberen (6) und unteren (7) Träger, und durch Entfernen des Gußkernes (10).

18. Langlaufski gemäß einem der Ansprüche 1 bis 14, dadurch gekennzeichnet, daß der Schlitz (5) nach dem Montieren eines unteren Trägers (7) hergestellt ist, der alle mechanischen Widerstandselemente zusammenbringt, und eines oberen Trägers (6) aus geformten Kunststoffmaterial, der den Schlitz (5) überdeckt.

19. Langlaufski gemäß Anspruch 18, dadurch gekennzeichnet, daß der Träger (6) mit einer longitudinalen Rippe (61) versehen ist, in der eine komplementäre Rille (41) zusammenwirkt, die in der Sohle des Schuhes (4) realisiert ist.

20. Langlaufski gemäß den Ansprüchen 1 bis 19, dadurch gekennzeichnet, daß er unter der Sohle auf dem Niveau der Skiwachskammer (8) eine entfernbare Platte (63) aufweist, die das System (64) gegen Zurückrutschen prägt.

21. Langlaufski gemäß Anspruch 20, dadurch gekennzeichnet, daß die entfernbare Platte (63) in ein Gehäuse (62) eingesteckt wird.

22. Langlaufski gemäß Anspruch 20, dadurch gekennzeichnet, daß die entfernbare Platte (63) in den Rillen (65) des Gehäuses (62) gleitet.

## Claims

1. Cross-country ski, especially for alternate stepping, comprising an upwardly arched central portion (1) on which a boot (4), is adapted to be fixed, whose heel zone (T) acts as the wearer's foot support during the gliding phase of the ski, and whose metatarsal-phalanges zone acts as an impulse support (Pi) to the foot during the impulse phase, characterized by the fact that in the support zone of the boot (4) of the central portion (1), a transverse slit (5) is arranged crossing the ski and defining in the thickness thereof, two respective upper (6) and lower (7) beams.

2. Cross-country ski according to claim 1, characterized by the fact that the slit (5) extends frontwardly beyond the impulse support point (Pi).

3. Cross-country ski according to claim 1 or claim 2, characterized by the fact that the slit (5) extends frontwardly up to the equilibrium point (P1) defining the front end of the boot (4).

4. Cross-country ski according to claim 2 or claim 3, characterized by the fact that the impulse point (Pi) is located along the longitudinal direction, in front of the center of the slit (5).

5. Cross-country ski according to claim 4, characterized by the fact that the impulse point (Pi) is located along the longitudinal direction at two thirds the length of the slit (5).

6. Cross-country ski according to any of claims 1 to 5, characterized by the fact that at least at the level of the slit (5), it is of a conventional rectangular transverse section.

7. Cross-country ski according to any of claims 1 to 5, characterized by the fact that at least at the level of the slit (5), it is of a trapezoidal transverse section, curvilinear or non-curvilinear.

8. Cross-country ski according to any of claims 1 to 5, characterized by the fact that at least at the level of the slit (5), it is of an asymmetrical transverse section.

9. Cross-country ski according to any of claims 1 to 5, characterized by the fact that the slit (5) is arranged obliquely in the thickness of the ski.

10. Cross-country ski according to any of claims 1 to 5, characterized by the fact that the slit (5) is of variable thickness along the longitudinal direction of the ski.

11. Cross-country ski according to any of claims 1 to 8, characterized by the fact that the slit (5) is located at the neutral fiber level in the thickness of the ski.

12. Cross-country ski according to any of claims 1 to 11, characterized by the fact that a longitudinally displaceable wedge is arranged in the slit (5), for adjusting the active length of the slit (5).

13. Cross-country ski according to any of claims 1 to 12, characterized by the fact that the slit (5) is filled with an elastic material which is very easily deformable under pressure.

14. Cross-country ski according to any of claims 1 to 12, characterized by the fact that the slit (5) is closed laterally by a bellows or other equivalent sealing means.

15. Cross-country ski according to any of claims 1 to 14, characterized by the fact that the slit (5) is obtained by removing material on the completed ski by machining.

16. Cross-country ski according to any of claims 1 to 14, characterized by the fact that each of the upper (6) and lower (7) beams is separately obtained by duplicate molding on a curved reinforcement thickness (9), to define the upper and lower walls of the slit (5), and wherein the beams (6, 7) are then assembled by adhesion.

17. Cross-country ski according to any of claims 1 to 14, characterized by the fact it is obtained by coating a solid molding core (10) with two layers of curved reinforcement (9), with duplicate molding on the reinforcements (9) of the rest of the ski, especially the upper (6) and lower (7) beams, and eliminating the molding core (10).

18. Cross-country ski according to any of claims 1 to 14, characterized by the fact the slit (5) is obtained after assembly of a lower beam (7) uniting all the mechanical resistance elements, and an upper beam (6) made of molded plastic material covering the slit (5).

19. Cross-country ski according to claim 18, characterized by the fact that the beam (6) is provided with a longitudinal rib (61) inside with which a complimentary groove (41) obtained in the sole of the boot (4) cooperates.

20. Cross-country ski according to claims 1 to 19, characterized by the fact that it comprises under the sole, at the level of the wax chamber 8, a removable plate 63 bearing the anti-return system 64.

21. Cross-country ski according to claim 20, characterized by the fact that the removable plate 63 is imbedded in a casing 62.

22. Cross-country ski according to claim 20, characterized by the fact that the removable plate 63 slides in the grooves 65 of the casing 62.
